# EUROPÄISCHE PATENTSCHRIFT

(11) **EP 0 818 325 B1**
(45) Veröffentlichungstag und Bekanntmachung des Hinweises auf die Patenterteilung: **25.08.1999**
(21) Anmeldenummer: 97109255.6
(22) Anmeldetag: 07.06.1997
(51) Int. Cl.: B42C 11/04

(54) **Vorrichtung zum Anlegen von Vorsätzen an Buchblocks**
Device for applying end papers to book blocks
Dispositif pour appliquer les feuilles de garde de livres sur les blocs de livres

(30) Priorität: 13.07.1996 DE 19628308
(43) Veröffentlichungstag der Anmeldung: 14.01.1998
(73) Patentinhaber: Kolbus GmbH & Co. KG, D-32369 Rahden (DE)
(72) Erfinder: Begemann, Kurt, 32584 Löhne (DE); zur Heide, Hans-Hermann, 32369 Rahden (DE)

(56) Entgegenhaltungen:
- DE-A- 3 332 715
- US-A- 5 108 244

## Beschreibung

Die Erfindung betrifft eine Vorrichtung zum Anlegen von Vorsätzen in einem ununterbrochenen Prozeß an die Vorder- und Rückseite von mit dem Rücken nach unten weisenden, in einem Buchblockkanal von Transporteuren kontinuierlich geförderten Buchblocks, mit neben dem Buchblockkanal verlaufenden Vorsatzkanälen und mit Anlegern zum Vereinzeln der Vorsätze aus einem Stapel und Zuführen in die Vorsatzkanäle zum gemeinsamen Weiterfördern mit dem Buchblock durch die Transporteure, an denen sich die Vorsätze zum Buchblock ausrichten.

In der DE-OS 29 48 802 wird eine Vorrichtung zum Anlegen und seitlichen Ankleben der Vorsätze an den ersten und letzten Falzbogen eines Buchblocks im Überführungskanal einer Klebebindemaschine dargestellt und beschrieben. Darin werden die Vorsätze über seitlich installierte Rotationsanleger mit einem Magazin und einer Abzugstrommel mit Greifern vereinzelt und abständig zum Überführungskanal liegenden U-förmigen Vorsatzkanälen mit oberen Führungsmitteln zugeführt. Der Vortransport der Buchblocks sowie der beiden Vorsätze im Buchblockkanal und in den Vorsatzkanälen erfolgt gemeinsam über eine Transportkette mit Vorschubfingern.

Die Vorsätze werden an die Vorder- und Rückseite des Buchblocks durch Verklebung derart angebracht, daß ein definierter Abstand zum Buchblockrücken, dem jeweiligen Bindeverfahren entsprechend verbleibt, was man durch Höhenversatz der Vorsatzkanäle zum Buchblockkanal erreicht.

Aus dem US-Patent 5 108 244 ist ferner eine Vorrichtung zur Herstellung eines speziellen Buches mit einem in eine Buchdecke eingehängten Buchblock bekannt, dessen Einzelbogen beispielsweise durch seitliche Drahtklammerheftung zusammengehalten sind. Das Buch weist ein inneres Vorsatzblatt am Buchblock und ein äußeres Vorsatzblatt am Buchdeckel auf mit einem die beiden Vorsatzblätter verbindenden Gewebestreifen, der nach dem Einhängen zusammen mit dem äußeren Vorsatzblatt mit der Innenseite des Buchdeckels verklebt ist. Um das Herstellen in einem Verfahrensfluß ohne Unterbrechung zu ermöglichen, ausgehend vom Herstellungsprozeß spezieller Vorsatzbogen in einem separaten Arbeitsgang, werden dem Buchblock im kontinuierlichen Durchlauf mit Überfalz gefalzte Vorsätze mit dem Rücken nach oben und mit am ersten und letzten Bogen des Buchblocks bündig anliegenden Vorfalz zugeführt. Über Anlegevorrichtungen in Form von Abzugstrommeln mit Greifern gelangen die Vorsätze aus Stapelmagazinen in Überführungskanäle einer Zusammentragmaschine mit einer U-förmigen Auflage zur Aufnahme der Buchblocks und mit beidseitig davon in einem definierten Seitenabstand liegenden U-förmigen Kanälen zur Aufnahme der Vorsätze. Der Buchblock und die angelegten Vorsätze werden von Transporteuren unter seitlicher Abstützung vorgeschoben und schließlich zusammengeführt sowie von Klammern einer Klebebindemaschine übernommen.

Bei den mit Richtungswechsel arbeitenden Vorrichtungen zum Anlegen und Ankleben der Vorsätze, wie sie beispielhaft aus der DE-OS 29 48 802 und dem US-Patent 5 108 244 bekannt sind, werden die vereinzelten und in die Vorsatzkanäle geworfenen Vorsätze aus dem Stillstand von den Vorschubfingern der Transportkette auf die Transportgeschwindigkeit der Buchblocks beschleunigt, was bekanntlich infolge des dabei auftretenden Stoßes zu einem Verwerfen und Ausknicken der Vorsätze führen kann und ab einer bestimmtem Arbeitsgeschwindigkeit Funktionsstörungen verursacht. Einer Steigerung der Arbeitsgeschwindigkeit sind zudem Grenzen gesetzt aufgrund des großen Taktabstandes der einzeln nacheinander den Vorsatzkanälen zuzuführenden Vorsatzbogen.

Durch den für großformatige Vorsätze erforderlichen relativ großen Durchmesser der Abzugstrommeln in Verbindung mit der Anordnung der Rotationsanleger sowie der Magazine oberhalb der Vorsatzkanäle ergibt sich für kleinformatige Vorsätze eine relativ große Fallhöhe und somit ein unkontrolliertes Abwerfen in die Vorsatzkanäle und ferner resultieren daraus ergonomisch ungünstige Arbeitsbedingen beim Anlegen der Vorsatzstapel in die Magazine.

Die Aufgabe der Erfindung besteht darin, eine Vorrichtung zum Anlegen von Vorsätzen an die Vorder- und Rückseite von mit dem Rücken nach unten weisenden Buchblocks der gattungsgemäßen Art zu schaffen, die die Nachteile der vorab beschriebenen Vorrichtung nicht aufweist und die insbesondere bei hoher Funktionssicherheit eine wesentliche Leistungssteigerung ermöglicht.

Diese Aufgabe wird erfindungsgemäß mit den im Kennzeichen des Patentanspruchs 1 angegebenen Merkmale gelöst. Vorteilhafte Ausgestaltungen ergeben sich aus den Unteransprüchen.

Der durch die Erfindung erreichte technische Fortschritt wird darin gesehen, daß die Vorsätze in Förderrichtung der Buchblocks und ohne Richtungsänderung den Vorsatzkanälen zugeführt werden und somit eine Übernahme der Vorsätze durch die Transporteure aus ihrer Bewegungsphase gegeben ist als Voraussetzung für hohe Taktleistung.

Ein Ausführungsbeispiel der Erfindung wird nachfolgend anhand der Zeichnung näher erläutert. Es zeigen:
- Fig. 1: eine Vorrichtung zum Anlegen von Vorsätzen an eine Seite eines Buchblocks in perspektivischer Darstellung;
- Fig. 2: eine Draufsicht auf die Vorrichtung zum Anlegen von Vorsätzen an beide Seiten eines Buchblocks;
- Fig. 3: einen Schnitt durch die Vorrichtung gemäß der Linie A-B in Figur 2.

In bekannter Weise werden Buchblocks 3 in aufrechter Position in einem Buchblockkanal 4 einer Klebebindemaschine zugeführt. Dabei stehen die Buchblocks 3 mit ihrem Rücken auf einer unteren Stützfläche 5 und werden von oberen Seitenführungen 6 in ihrer aufrechten Position gehalten. Die Förderung übernehmen Transporteure 8 einer umlaufend angetriebenen Kette, die hinter die Buchblocks greifen.

Wie aus Figur 2 ersichtlich, verlaufen beidseitig und parallel zum Buchblockkanal 4 U-förmige Vorsatzkanäle 10, denen Vorsätze 1 und 2 aus Stapeln 1a und 2a von Anlegesystemen I und II, auf beiden Seiten des Buchblockkanals 4 angeordnet, zugeführt werden und die auf dem Rücken stehend durch Hintergreifen von den Transporteuren 8 gemeinsam mit dem Buchblock 3 unter Anlage an oberen Seitenführungen 12 vorgeschoben werden.

Um ein Beschicken von einer Seite aus zu ermöglichen, befinden sich die beiden seitlich des Buchblockkanals 4 liegenden Anlegesysteme I, II in Förderrichtung der Buchblocks 3 versetzt zueinander.

Die Vorsatzkanäle 10 bilden mit ihrer nach innen weisenden Fläche eine zusätzliche Seitenführung im Blockkanal 4 und zugleich dienen die oberen Seitenführungen 6 des Blockkanals 4 als Abstützung der Vorsätze 1, 2 bei ihrem Vortransport.

Die U-förmigen Vorsatzkanäle 10 mit den seitlichen oberen Abstützungen 6 und 12 münden endseitig in den Buchblockkanal 4, so daß die Vorsätze 1, 2, die zuvor mit einem streifenförmigen Leimauftrag versehen sind, was noch an anderer Stelle näher beschrieben wird, ausgerichtet auf die Buchblockhinterkante an die Buchblockseiten herangeführt und letztlich über Druckschienen 14 an den Buchblock 3 gepreßt werden.

Zum Buchblockkanal 4 befinden sich die U-förmigen Vorsatzkanäle 10 in der Höhe versetzt, um ein Ankleben der Vorsätze 1, 2 an die Buchblockseiten in einem definierten, dem jeweiligen Bindeverfahren entsprechenden Abstand zum Buchblockrücken zu erreichen. Über nicht dargestellte Mittel läßt sich der Höhenversatz der Vorsatzkanäle 10 zum Buchblockkanal 4 einstellen.

Erfindungsgemäß werden die Vorsätze 1, 2 den Vorsatzkanälen 10 in Förderrichtung der Buchblocks 3 zur Übernahme und zum gemeinsamen Weitertransport mit dem Buchblock durch die Transporteure 8 zugeführt.

Hierzu finden ebenfalls in Förderrichtung orientierte Anleger Verwendung zum Vereinzeln der Vorsätze 1, 2 aus einem liegenden Stapel 1a, 2a.

Die Zufuhr der Vorsätze 1, 2 ist zeitlich derart auf die Bewegung der kontinuierlich laufenden Transporteure 8 mit den Buchblocks 3 abgestimmt, daß eine Übernahme der Vorsätze 1, 2 aus ihrer Bewegungsphase erfolgt.

Die Anlegesysteme I, II weisen je ein Magazin 13 zur Aufnahme der gestapelten Vorsätze 1a, 2a auf mit in Abzugsrichtung betrachtet vorderen Anlagewinkeln 15, 16 und mit hinteren Anschlagleisten 17 sowie mit einem den Magazinboden bildenden Band 18.

In Bezug auf die Magazinbreite ist die Bandbreite derart verringert, daß die Vorsätze 1, 2 mit ihrem Rückenbereich um eine definierte Länge über das Band 18 hinausragen, um ein Erfassen und Abkippen des untersten Vorsatzes 1, 2 vom Vorsatzstapel 1a, 2a an der in Abzugsrichtung vorderen Vorsatzecke mittels eines Saugers 19 zu ermöglichen.

Das Band 18 ist als ein um Umlenkwalzen 20, 21 geführtes taktweise vor-und zurücklaufendes Förderband mit einer rutschfesten Oberfläche ausgebildet, dessen hintere Umlenkwalze 21, an der das Band 18 befestigt ist, angetrieben wird.

Das Abkippen des über das Band 18 hinausragenden Vorsatzes 1, 2 vom Vorsatzstapel 1a, 2a erfolgt mit dem Sauger 19, der an eine Saugluftquelle angeschlossen ist und über Betätigungsmittel in zeitlicher Abstimmung mit der Bewegung des Bandes 18 aktiviert wird. Dabei erfolgt das Abkippen des Vorsatzes 1, 2 soweit, daß Luft über ein an eine Blasluftquelle angeschlossenes Blasluftorgan 22 eingeblasen werden kann, um den untersten abzuziehenden Vorsatz 1, 2 vom Vorsatzstapel 1a, 2a reibungsmäßig zu trennen. Von nicht dargestellten Antriebsmitteln läßt sich das Blasluftorgan 22 in zeitlicher Abstimmung mit der Bewegung des Bandes 18 und Sauger 19 in den Vorsatzstapel 1a, 2a und zurückbewegen mit dem Ziel, die gestapelten Vorsätze 1, 2 in dem über das Band 18 hinausstehenden Rückenbereich zu stützen und Trennluft in die Gleitebene der Vorsätze 1, 2 zu bringen.

Über die vom Förderband 18 aufgebrachte Reibkraft und über an eine Saugluftquelle angeschlossene Bohrungen 23 im vorderen Bereich des Bandes 18 nimmt dieses bei seinem taktgemäßen Vorhub den untersten Vorsatz 1, 2 mit, um diesen an ein dem Band 18 unmittelbar nachgeordnetes Abzugsfördersystem in Form von konstant, mit überhöhter Geschwindigkeit angetriebenen, abständig zueinander angeordneten Abzugsrollen 24 mit federnd abgestützen Gegendruckrollen 25 zu übergeben.

Nach erfolgter Übernahme des Vorsatzes 1, 2 durch das Abzugsfördersystem 24, 25 bewegt sich das Band 18 wieder in seine Ausgangsstellung zum Vorschieben eines folgenden Vorsatzes 1, 2 zurück, wozu aus den Bohrungen 23, die zudem mit einer Blasluftquelle in leitender Verbindung stehen, durch taktgemäßes Umschalten auf Blasluft ein Luftpolster zwischen dem Band 18 und dem Vorsatzstapel 1a, 2a erzeugt wird, um die Reibung zu verringern. Dabei wird ein Zurückschieben des Vorsatzstapels 1a, 2a durch Anlage an den hinteren Anschlagleisten 17 verhindert.

An das Abzugsfördersystem 24, 25 schließt sich ein schräg nach unten geführter Übergabeförderer an mit einem Untergurt 26 und einem Obergurt 27, die mit gleicher Geschwindigkeit wie die Abzugsrollen 24 umlaufend angetrieben sind und die die vereinzelten Vorsätze 1, 2 im Rückenbereich erfassen und einem sich anschließenden horizontal angeordneten Klemmförderer mit einem endlosen Fördergurt 28 und einer mit diesem in Wirkverbindung stehenden Kugelschiene 29 als Gegendruckmittel zuführen.

Zum Überführen des Vorsatzes 1, 2 aus seiner Liegendposition auf der Auflagefläche 12 des Übergabeförderers 26, 27 in die Stehendposition im Vorsatzkanal 10 sind der Fördergurt 28 und die Kugelschiene 29 um ihre Längsmittelachse fortschreitend gewunden.

Der Fördergurt 28 wird mit der Geschwindigkeit des Übergabeförderers 26 und 27 angetrieben und erfaßt zusammen mit der Kugelschiene 29 den Vorsatz 1, 2 im Rückenbereich, um ihn letztlich an den Vorsatzkanal 10 zur Mitnahme durch den Transporteur 8 der Kette 9 mit geringer Fallhöhe abzugeben.

Der Übergabeförderer 26, 27 besitzt ein Auflagefläche 30, auf der sich die Vorsätze 1, 2 und zudem der obere Trum des Untergurtes 26 abstützen. Die Auflagefläche 30 setzt sich in eine parallel zum Klemmförderer 28, 29 gewundene Fläche 12 fort, an der sich die Vorsätze 1, 2 während des Überführens in die Stehendposition anlegen.

Im Bereich des Übergabeförderers 26, 27, 30 befindet sich eine Klebstoffauftragsdüse 31, die über Steuermittel aktiviert wird und einen Klebstoffstreifen auf die Vorsätze 1, 2 in einem definierten Abstand und parallel zur Vorsatzfalzkante während der Förderung der Vorsätze 1, 2 aufträgt.

Um ein Verschmieren des Vorsatzkanals 10 auszuschließen, sind diese mit einem Freiraum 11 versehen.

## Patentansprüche

1. Vorrichtung zum Anlegen von Vorsätzen in einem ununterbrochenen Prozeß an die Vorder- und Rückseite von mit dem Rücken nach unten weisenden, in einem Buchblockkanal von Transporteuren kontinuierlich geförderten Buchblocks, mit neben dem Buchblockkanal verlaufenden Vorsatzkanälen und mit Anlegern zum Vereinzeln der Vorsätze aus einem Stapel und Zuführen in die Vorsatzkanäle zum gemeinsamen Weiterfördern mit dem Buchblock durch die Transporteure, an denen sich die Vorsätze zum Buchblock ausrichten, gekennzeichnet durch vereinzelte Vorsätze (1,2) in Förderrichtung der Buchblocks (3) den Vorsatzkanälen (10) zuführende Anlegesysteme (I,II), die zeitlich derart auf die Bewegung der die Buchblocks fördernden Transporteure abgestimmt sind, daß eine Übernahme der Vorsätze durch die Transporteure aus der Bewegungsphase in Förderrichtung heraus erfolgt.

2. Vorrichtung nach Anspruch 1, gekennzeichnet durch ein Magazin (13) zur Aufnahme liegend gestapelter Vorsätze (1, 2), durch einen die Vorsätze (1, 2) in Förderrichtung der Buchblocks (3) vereinzelnden Anleger (18, 19, 22-26, 30) und durch einen die vereinzelten Vorsätze (1, 2) aus ihrer Liegendposition in eine Stehendposition überführenden Förderer (28, 29, 12) zwischen Anleger (22-26, 30) und Vorsatzkanal (10).

3. Vorrichtung nach Anspruch 2, dadurch gekennzeichnet, daß der Förderer ein um die Längsachse gewundener, die Vorsätze (1, 2) im Rückenbereich erfassender Klemmförderer ist mit einem Fördergurt (28) und einer Kugelschiene (29) als Gegendruckmittel.

4. Vorrichtung nach Anspruch 3, gekennzeichnet durch ein parallel zum Klemmförderer (28, 29) verlaufendes Stützmittel (12) für die vom Klemmförderer (28, 29) nicht erfaßten Bereiche der Vorsätze (1, 2).

5. Vorrichtung nach Anspruch 1 bis 4, gekennzeichnet durch einen die vereinzelten Vorsätze (1, 2) flachliegend weitertransportierenden Übergabeförderer (26, 27, 30) mit einer Beleimeinrichtung (31) zum Auftragen eines Leimstreifens auf die geförderten Vorsätze (1, 2).

6. Vorrichtung nach Anspruch 5, dadurch gekennzeichnet, daß die Beleimeinrichtung eine Leimauftragsdüse (31) ist.

7. Vorrichtung nach Anspruch 1 bis 6, dadurch gekennzeichnet, daß der Vorsatzkanal (10) mit einem die Anlage des Leimstreifens verhindernden Freiraum (11) versehen ist.

8. Vorrichtung nach Anspruch 1 bis 7, dadurch gekennzeichnet, daß die Anlegesysteme (I, II) in Förderrichtung des Buchblocks (3) zueinander versetzt angeordnet sind.

## Claims

1. Device for laying end covers, in an uninterrupted process, on the front and rear sides of inner books which are continuously conveyed, with the back pointing downwards, in an inner book channel by transporters, the said device having end cover channels extending alongside the inner book channel, and layers-on for isolating the end covers from a stack and feeding them into the end cover channels for joint onward conveyance, with the inner book, by the transporters, on which the end covers are aligned in relation to the inner book, characterised by laying-on systems (I, II) which feed isolated end covers (1, 2) to the end cover channels (10) in the direction of conveyance of the inner books (3), and which are synchronised with the movement of the transporters (8) conveying the inner books, in such a way that the end covers are taken over by the transporters out of the movement phase in the direction of conveyance.

2. Device according to claim 1, characterised by a magazine (13) for receiving horizontally stacked end covers (1, 2), by a layer-on (18, 19, 22-26, 30) isolating the end covers (1, 2) in the direction of conveyance of the inner books (3), and by a conveyer (28, 29, 12) between the layer-on (22-26, 30) and the end cover channel (10), which conveyer transfers the isolated end covers (1, 2) out of their horizontal position and into a vertical position.

3. Device according to claim 2, characterised in that the conveyer is a clamping conveyer which is wrapped round the longitudinal axis, grips the end covers (1, 2) in the region of the back and has a conveyer belt (28) and, as the counterpressure means, a ball rail (29).

4. Device according to claim 3, characterised by a supporting means (12), which extends parallel to the clamping conveyer (28, 29), for those regions of the end covers (1, 2) which are not gripped by the clamping conveyer (28, 29).

5. Device according to claims 1 to 4, characterised by a delivery conveyer (26, 27, 30) which transports the isolated end covers (1, 2) onwards in the lying-flat condition, and has a gluing arrangement (31) for applying a strip of glue to the end covers (1, 2) conveyed.

6. Device according to claim 5, characterised in that the gluing arrangement is a glue-applying nozzle (31).

7. Device according to claims 1 to 6, characterised in that the end cover channel (10) is provided with a clear space (11) preventing contact by the strip of glue.

8. Device according to claims 1 to 7, characterised in that the laying-on systems (I, II) are disposed so as to be offset in relation to one another in the direction of conveyance of the inner book (3).

## Revendications

1. Dispositif pour appliquer en continu les feuilles de garde sur les côtés plats avant et arrière de corps d'ouvrage dont le dos est orienté vers le bas et qui sont transportés en continu dans un canal pour les corps d'ouvrage grâce à des transporteurs, ledit dispositif comportant des canaux pour les feuilles de garde prévus à côté du canal pour les corps d'ouvrage, et, des dispositifs pour individualiser les feuilles de garde depuis une pile et les acheminer dans les canaux pour les feuilles de garde en vue de leur transport ultérieur, conjointement avec les corps d'ouvrage, par les transporteurs grâce auxquels les feuilles de gardes s'alignent sur les corps d'ouvrage, caractérisé par des dispositifs de placement (I), (II) qui transportent les feuilles de garde (1), (2) individualisées en direction d'avancement des corps d'ouvrage (3) jusque dans les canaux (10) pour les feuilles de garde et qui sont synchronisés avec le mouvement des transporteurs convoyant les corps d'ouvrage de telle sorte que la prise en charge des feuilles de garde par les transporteurs s'effectue pendant leur phase de mouvement en direction d'avancement.

2. Dispositif selon la revendication 1 caractérisé par un dépôt (13) recevant les piles de feuilles de garde couchées (1), (2), par un dispositif (18), (19), (22-26), (30) pour individualiser les feuilles de garde (1), (2) en direction d'avancement des corps d'ouvrage et par un transporteur (28), (29), (12) qui est prévu entre le dispositif d'individualisation (22-26), (30) et le canal (10) pour les feuilles de garde et qui fait passer les feuilles de garde individualisées (1), (2) de leur position couchée dans une position debout.

3. Dispositif selon la revendication 2 caractérisé en ce que le transporteur est un transporteur de serrage qui est tordu autour de son axe longitudinal, qui saisit les feuilles de garde (1), (2) dans leur zone arrière et qui comporte une courroie transporteuse (28) et un rail à billes (29) agissant comme moyen de contrepression.

4. Dispositif selon la revendication 3 caractérisé par un moyen d'appui (12) parallèle au transporteur de serrage (28), (29), permettant l'appui des zones des feuilles de garde (1), (2) non saisies par le transporteur de serrage (28), (29).

5. Dispositif selon les revendications 1 à 4 caractérisé par un transporteur de transfert (26), (27), (30) qui achemine les feuilles de garde (1), (2) individualisées couchées à plat et qui est équipé d'un dispositif de collage (31) pour appliquer une bande de colle sur les feuilles de garde (1), (2) transportées.

6. Dispositif selon la revendication 5 caractérisé en ce que le dispositif de collage est constitué d'une buse d'application de la colle (31).

7. Dispositif selon les revendications 1 à 6 caractérisé en ce que le canal (10) pour les feuilles de garde comporte un espace libre (11) empêchant le contact avec la bande de colle.

8. Dispositif selon les revendications 1 à 7 caractérisé en ce que les dispositifs de placement (I), (II) sont décalés l'un par rapport à l'autre en direction d'avancement des corps d'ouvrage (3).
